# EUROPÄISCHE PATENTSCHRIFT

(11) **EP 2 758 599 B1**
(45) Veröffentlichungstag und Bekanntmachung des Hinweises auf die Patenterteilung: **04.05.2016**
(21) Anmeldenummer: 09772160.9
(22) Anmeldetag: 01.07.2009
(51) Int. Cl.: E01B 19/00, E01B 21/00, E01C 9/04

(54) **Schalldämmvorrichtung für Strassenbahnschienen**
Sound-damping device for tram rails
Dispositif amortisseur sonore pour rails de tramway

(30) Priorität: 01.07.2008 DE 202008008645 U
(43) Veröffentlichungstag der Anmeldung: 30.07.2014
(73) Patentinhaber: Edilon Sedra GmbH, 65201 Wiesbaden (DE)
(72) Erfinder: RENNER, Christian, 74821 Mosbach (DE); FROTTIER, Jean-Pierre, 65193 Wiesbaden (DE)
(74) Vertreter: Wablat Lange Karthaus
(86) Internationale Anmeldenummer: PCT/EP2009/004749
(87) Internationale Veröffentlichungsnummer: WO 2010/000460

(56) Entgegenhaltungen:
- EP-A2- 0 281 013
- DE-B3- 10 247 063

## Beschreibung

Die Erfindung bezieht sich auf eine Schalldämmvorrichtung an Straßenbahnschienen, die einen Schienenkopf, einen Schienensteg, einen Schienenfuß und beidseitig des Schienensteges Schienenkammern aufweisen.

Schalldämmvorrichtungen an Straßenbahnschienen sind umfänglich bekannt und weisen Kammerfüllelemente aus schalldämmendem Material auf, welche die Schienen teilweise umgeben und dabei in die sogenannten Schienenkammern eingreifen. Als schalldämmendes Material kann rezykelter Altgummi verwendet werden, der mit Polyurethan gebunden ist (DE 40 04 208 A). Formkörper aus Gummi oder gummiähnlichen Materialien werden auch für schienengleiche Bahnübergänge verwendet (DE-U83 04 909, EP-B 0 281 013, EP-A 0 590 342). Dabei werden untere und obere, langgestreckte Formkörper verwendet, die mit jeweils einem Teilbereich in die Schienenkammern eingreifen.

Die Kammerfüllelemente sollen für Schalldämmvorrichtungen an Straßenbahnschienen angewendet werden, die sich entlang der gesamten Schienen erstrecken. Bei Kammerfüllelementen kann es durch thermische Ausdehnungen und Schrumpfungen vorkommen, dass sich die Spalten zwischen den Formkörpern erweitern. Wenn nämlich die Formkörper tagsüber bei sommerlichen Temperaturen eingebaut werden, also durch Wärmedehnung gelängt sind, werden sie bei winterlichen Temperaturen schrumpfen, was zu klaffenden Lücken zwischen den Formkörpern führt.

Der Erfindung liegt die Aufgabe zugrunde, eine Schalldämmvorrichtung an Straßenbahnschienen zu schaffen, bei der es im Wesentlichen zu keiner Erweiterung von Spalten und Lockerung der Kammerfüllelemente bzw. der Formkörper im Verbund kommt, auch wenn die Schalldämmvorrichtung großen Temperaturschwankungen unterliegt.

Zur Lösung der gestellten Aufgabe ist vorgesehen, die Kammerfüllelemente mit Klammereinrichtungen zu versehen, um angrenzende Kammerfüllelemente fest miteinander zu verbinden, so dass bei winterlicher Kälte sich die Spalte zwischen den Kammerfüllelementen kaum erweitern.

In einer bevorzugten Ausführungsform ist vorgesehen, die Straßenbahnschiene mit unteren und oberen, langgestreckten Formkörpern zu umbauen, die mit angepassten Teilen in die Schienenkammern hinein reichen. Nahe der Enden der oberen Formkörper sind Eingriffsaussparungen vorgesehen, in die klammerförmige Verbindungskörper eingreifen und so dafür sorgen, dass die oberen Formkörper, welche den großen Temperaturschwankungen ausgesetzt sind, einen guten Zusammenhalt haben. Die Verbindungsformkörper können ebenfalls aus schalldämmendem Material hergestellt werden, die bevorzugt mit höherer Pressung hergestellt werden als die langgestreckten Formkörper.

Die Eingriffsaussparungen können an der Außenseite der Formkörper angebracht werden und bestehen dann aus einem Sackloch und einer Längsaussparung.

Es ist auch möglich, Materialersparnisaussparungen an der Unterseite der oberen langgestreckten Formkörper zur Verklammerung von benachbarten Formkörpern zu nutzen.

Es wird bevorzugt, die unteren langgestreckten Formkörper kürzer, entsprechend dem Abstand der Schienenbefestigungsköpfe voneinander, zu gestalten.

Weitere Einzelheiten der Erfindung werden anhand der Zeichnungen und der nachfolgenden Beschreibung eines Ausführungsbeispiels erläutert. Dabei zeigt:
- Fig. 1: eine perspektivische Darstellung einer Schalldämmvorrichtung,
- Fig. 2: eine vergrößerte Ansicht der Frontseite der Schalldämmvorrichtung nach Fig. 1,
- Fig. 3: eine Seitenansicht der Schalldämmvorrichtung im Bereich einer Abdeckhaube,
- Fig. 4: einen unteren langgestreckten Formkörper in perspektivischer Darstellung,
- Fig. 5: eine Frontansicht des Formkörpers nach Fig. 4 im Einbau an einer Schiene,
- Fig. 6: einen oberen langgestreckten Formkörper in perspektivischer Darstellung,
- Fig. 7: den Formkörper nach Fig. 6, wie an der Außenseite einer Schiene eingebaut,
- Fig. 8: einen oberen langgestreckten Formkörper in perspektivischer Darstellung,
- Fig. 9: den Formkörper nach Fig. 8, wie an der Innenseite einer Schiene eingebaut,
- Fig. 10: einen klammerförmigen Verbindungskörper in perspektivischer Darstellung und
- Fig. 11: in Seitenansicht sowie
- Fig. 12: im Einbau, zwei langgestreckte Formkörper verklammernd,
- Fig. 13: eine weitere Ausführungsform eines oberen langgestreckten Formkörpers,
- Fig. 14: den Formkörpeer nach Fig. 13, wie an der Außenseite einer Straßenbahnschiene eingebaut,
- Fig. 15: einen weiteren oberen langgestreckten Formkörper in perspektivischer Darstellung.
- Fig. 16: den Formkörper nach Fig. 15, wie an der Innenseite einer Straßenbahnschiene eingebaut,
- Fig. 17: eine perspektivische Darstellung eines Kammerfüllelements an einer Schiene, und
- Fig. 18: eine Ausschnittsvergrößerung an einer alternativen Ausführungsform der Stoßfuge zwischen angrenzenden Kammerfüllelementen.

Fig. 1 zeigt ein Stück einer Schalldämmvorrichtung an einer Straßenbahnschiene 1. Die Schalldämmvorrichtung umfasst zwei untere langgestreckte Formkörper 2, einen oberen außenseitigen langgestreckten Formkörper 3 und einen oberen innenseitigen langgestreckten Formkörper 4. Das dargestellte Stück der Schalldämmvorrichtung wird mit einem benachbarten Stück verklammert, und hierzu sind Verbindungskörper 5 beidseitig an der Schalldämmvorrichtung vorgesehen. Fig. 1 zeigt noch eine Abdeckhaube 6 für Schienenbefestigungsköpfe, an der die unteren Formkörper 2 endigen, während der obere Formkörper 3 die Lücken bei der Abdeckhaube überbrückt.

Mit Bezug auf Fig. 2 weist die Straßenbahnschiene 1 einen Schienenkopf 10 mit Rille 11, einen Schienensteg 12 und einen Schienenfuß 13 auf. Zwischen Schienenkopf, Schienensteg und Schienenfuß erstrecken sich die äußere Schienenkammer 14 und die innere Schienenkammer 15. Der untere linke Formkörper 2 und der obere Formkörper 3 sind in die Schienenkammer 14 und der rechte untere Formkörper 2 sowie der obere Formkörper 4 sind in der Schienenkammer 15 eingeklemmt. Die Formkörper 2/3 und 2/4 bilden jeweils ein Kammerfüllelement, wobei jedoch die jeweils unteren Formkörper 2 die Spalte zwischen benachbarten oberen Formkörpern 3 bzw. 4 überbrücken oder unterbrechen.

Fig. 4 und 5 zeigen eine Darstellung des unteren Formkörpers 2. Der Formkörper 2 zeigt eine schlitzförmige Aussparung 20, um den Schienensteg 13 zu umgreifen und sich an diesem festzuklemmen. Der Formkörper 2 zeigt ferner ein Dach 21, mit dem er in die Schienenkammer 15 hinein reicht. Unterhalb des Daches 21 befinden sich Aussparungen 22 zur Materialersparnis, die eine Reihe von nach unten offenen Nischen bilden, wie im Phantom in Fig. 4 angedeutet. Am Dach 21 ist ferner ein Steg 23 angeformt. Die Endfläche 24 ist durch eine Nischentrennwand "geschnitten", bei noch kürzeren Formkörpern 2 kann der "Schnitt" auch durch eine Nische erfolgen. Die Seitenfläche parallel zum Schienensteg 12 ist mit 26 bezeichnet.

Die Abdeckhaube 6 (Fig. 3) weist einen Randsaum 61 auf, der zu Befestigungszwecken an den angrenzenden Formkörpern 2 nutzbar ist.

Fig. 6 und 7 zeigen den oberen äußeren Formkörper 3. Dieser weist eine an den oberen Bereich der Schienenkammer 14 angepassten Bereich 30 auf und erstreckt sich mit seiner Oberseite 31 bis nahe des oberen Endes des Schienenkopfes 10. Auch der Formkörper 3 weist Materialersparnisaussparungen 32 auf, die nischenartig geformt sind und sich nach unten öffnen. Die untere linke Kante des Formkörpers 3 ist durch eine Längsaussparung 37 ersetzt. An der Außenseite 36 des Formkörpers 3, nahe dessen Enden 34, ist jeweils eine Eingriffsaussparung 33 zur Zusammenarbeit mit dem Verbindungskörper 5 vorgesehen, was mit Fig. 12 näher beschrieben wird.

Zunächst soll aber der innere obere Formkörper 4 mit Bezug auf Fig. 8 und 9 beschrieben werden. Der Formkörper 4 weist einen an die Schienenkontur angepassten Bereich 40 und eine Oberseite 41 auf, die bis nahe der Ebene der Oberseite des Schienenkopfes 10 reicht. An der Unterseite des Formkörpers 4 sind Materialersparnisaussparungen 42 vorgesehen, die nischenartig durch Stegwände voneinander getrennt sind. Die untere linke Kante des Formkörpers 4 ist durch eine Längsaussparung 47 ersetzt. An der Außenseite 46, nahe der beiden Enden 44 des Formkörpers 4, sind Eingriffsaussparungen 43 vorgesehen, die zur Zusammenarbeit mit dem Verbindungskörper 5 gestaltet sind.

Fig. 10 und 11 zeigen Details des klammerförmigen Verbindungskörper 5. Dieser weist U-förmigen Querschnitt auf mit einem Verbindungsschenkel 50 und zwei U-Schenkeln 51, 52, welche Klammerfortsätze bilden. Auf ihrer Innenseite besitzen die Schenkel 51, 52 je eine Rastrippe 53. Der Verbindungskörper 5 ist zum Eingriff in benachbarte Eingriffsaussparungen 33 bzw. 43 von aneinander angrenzenden oberen Formkörpern 3 oder 4 ausgebildet, d. h. sie nehmen eine Negativform zu dem Verbindungskörper 5 ein. Die Eingriffsaussparungen 33 und 43 bestehen somit aus einem Sackloch mit Rastnut zur Aufnahme der Schenkel oder Klammerfortsätze 51, 52, und aus einer Längsaussparung zur Aufnahme des Verbindungsschenkels 50 des Formkörpers 5. Dies wird in Fig. 12 dargestellt, wo zwei fortlaufende Formkörper 3 miteinander verklammert werden. Die Formkörper 4 werden in ähnlicher Weise mittels der Verbindungskörper 5 miteinander verklammert. Es entsteht so ein Verbund zwischen fortlaufenden oberen Formkörpern 3 bzw. 4, der dafür sorgt, dass sich die oberen Formkörper nicht lockern können, auch wenn diese starken Temperaturunterschieden ausgesetzt sind.

Fig. 13 und 14 zeigen eine abgewandelte Ausführungsform des oberen äußeren Formkörpers 3. Längs der Oberseite 31 erstreckt sich noch eine Randnut 35, die dazu benutzt werden kann, Vergussmasse zwischen der Schalldämmung und dem angrenzenden Straßenniveau einzubringen.

Fig. 15 und 16 zeigen eine ähnliche Nut 45 für den oberen inneren Formkörper 4.

Bei der Schalldämmvorrichtung sind weitere Abwandlungen durchführbar, insbesondere hinsichtlich der Verklammerung der Formkörper. So ist es möglich, benachbarte Materialersparnisaussparungen 32 bzw. 42 angrenzender Formkörper 3 bzw. 4 durch einen Verbindungskörper zu verbinden, der Klammerfortsätze aufweist, die in diese Aussparungen 32 bzw. 42 eingreifen, womit die Verklammerung fortlaufender Formkörper bewirkt wird. Es versteht sich, dass eine derartige Verbindung alternativ oder zusätzlich zu der Verbindung über die dargestellten Klammern 5 möglich ist.

Eine weitere Variante ist in Fig. 17 gezeigt. Statt einzelner Formkörper wird im Einbau an einer Schiene 1 ein integrales Kammerfüllelement 100 gezeigt, das gewissermaßen aus den Formkörpern 2 und 3 einstückig zusammengewachsen ist. Bei dem dem Formkörper 2 entsprechenden Teil des Kammerfüllelements 100 ist allerdings der Fuß unterhalb der Aussparung 20 fortgelassen worden. An den Enden der Kammerfüllelemente werden Teilendflächen 134 und 124a, 124b gebildet, die den Endflächen 34 und 24 der Formkörper 3 und 2 entsprechen und die in einem gewissen Abstand gegeneinander versetzt angeordnet sind. Für die Schienenkammer 15 kann ein ähnliches Kammerfüllelement entsprechend den zusammengewachsenen Formkörpern 2 und 4 benutzt werden. In beiden Fällen sorgt der klammerförmige Verbindungskörper 5, der in Eingriffsaussparungen 33 bzw. 43 eingreift, für festen Zusammenhalt zwischen fortlaufenden Kammerfüllelementen. Die treppenförmige Anordnung der Teilendflächen 134, 124a, 124b sorgt für einen unterbrochenen Spalt zwischen angrenzenden Kammerfüllelementen.

Fig. 18 zeigt die Stoßstelle 110 zwischen angrenzenden Kammerfüllelementen 100 in einer abgewandelten Ausführungsform. Die Stoßstelle 110 wird durch Teilendflächen der Kammerfüllelemente gebildet, die sich außen in Spaltabschnitten 110a - 110f zeigen. Gegenüber der Ausführungsform nach Fig. 17 ist der gegenseitige Versatz der Teilendflächen kleiner und liegt innerhalb der Länge der Verbindungsschenkel 50 des Verbindungskörpers 5. Daneben gibt es einen zusätzlichen Versatz des Innenbereichs der Teilendflächen zum Außenbereich der Teilendflächen, wie sich in den Spaltabschnitten 110b und 110e zeigt.

Die Montage der Schalldämmvorrichtung wird wie folgt ausgeführt.

Die unteren Formkörper 2 werden auf den Schienenfuß 2 gesteckt, und die Schiene wird auf einer Betonplatte oder über Bahnschwellen montiert. Die oberen Formkörper 3 oder 4 werden versetzt zu den unteren Formkörpern 2 nacheinander in den verbliebenen Raum der Schienenkammern schräg von oben hinein geschoben, bis sie mit ihren Längsaussparungen 34 bzw. 44 an den Stegen 23 einrasten. Alsdann werden angrenzende Enden der Formkörper mittels der Verbindungskörper 5 miteinander verbunden und verklammert. Es ergibt sich ein ausreichend fester Verbund zwischen den Formkörpern und der Straßenbahnschiene.

Falls gewünscht, können die Abdeckunghauben 6 für die Schienenbefestigungsköpfe montiert werden, indem der Randsaum 61 an den benachbarten Formkörpern 2 angetackert wird.

Im Falle der integralen Kammerfüllelemente 100 werden diese von der Seite in die entsprechenden Schienenkammern 14, 15 geschoben, wobei die Teilendflächen 134, 124a, 124b eng aneinander zu liegen kommen. Anschließend werden die Klammern 5 in die Eingriffsaussparungen gesteckt, um einen festen Verbund der Kammerfüllelemente zu schaffen.

## Patentansprüche

1. Schalldämmvorrichtung für Straßenbahnschienen (1), die einen Schienenkopf (10), einen Schienensteg (12), einen Schienenfuß (13) und beidseitig des Schienenstegs Schienenkammern (14, 15) aufweisen, umfassend:
langgestreckte Kammerfüllelemente (2/3; 2/4; 100) aus Schalldämmendem Material mit wenigstens bereichsweise an die Schienenkontur angepasster Form sowie mit Seitenflächen (36; 136) und mit Endflächen (24; 34; 44) zum Anschluss an Endflächen eines benachbarten Kammerfüllelements,
**dadurch gekennzeichnet,**
**dass** wenigstens eine der Seitenflächen (36; 136) nahe von Endflächen (34; 44; 134) Eingriffsaussparungen (33, 43) aufweisen, und
**dass** klammerförmige Verbindungskörper (5) mit Klammerfortsätzen (51, 52) vorgesehen sind, die in die Eingriffsaussparungen (33, 43) eingreifen und benachbarte Kammerfüllelemente miteinander verklammern.

2. Schalldämmvorrichtung nach Anspruch 1,
**dadurch gekennzeichnet,**
**dass** die Endflächen der Kammerfüllelemente (100) gegeneinander versetzte Teilflächen (124a, 124b; 134) aufweisen, um einen treppenförmigen Stoß (110) zwischen benachbarten Kammerfüllelementen zu bilden.

3. Schalldämmvorrichtung nach Anspruch 1 oder 2,
**dadurch gekennzeichnet,**
**dass** die Kammerfüllelemente (2/3; 2/4) umfassen:
untere langgestreckte Formkörper (2) aus Schall dämmendem Material, die eine schlitzförmige Aussparung (20) zur Aufnahme des Schienenfußes (13) aufweisen, und in den unteren Bereich einer der Schienenkammern (14, 15) hinein reichen, sowie
obere langgestreckte Formkörper (3, 4) aus Schall dämmendem Material, die eine an die Schienenkontur angepasste Form (30) aufweisen und mit dieser Form in den oberen Bereich einer Schienenkammer (14, 15) hinein reichen, wobei die Eingriffsaussparungen (33, 43) an den oberen Formkörpern angebracht sind.

4. Schalldämmvorrichtung nach einem der Ansprüche 1-3,
**dadurch gekennzeichnet,**
**dass** die Eingriffsaussparungen (33, 43) aus einem Sackloch sowie einer Längsaussparung aufgebaut sind.

5. Schalldämmvorrichtung nach Anspruch 4,
**dadurch gekennzeichnet, dass** das Sackloch und die Klammerfortsätze (51, 52) mit Rastmitteln ausgebildet sind.

6. Schalldämmvorrichtung nach einem der Ansprüche 3-5,
**dadurch gekennzeichnet, dass** die oberen Formkörper (3, 4) eine Länge über zwei Schwellen und die unteren Formkörper (2) eine Länge zwischen zwei Schwellen aufweisen.

7. Schalldämmvorrichtung nach einem der Ansprüche 3-6,
**dadurch gekennzeichnet, dass** die unteren Formkörper (2) nach innen sich öffnende Materialersparnisaussparungen (22) aufweisen.

8. Schalldämmvorrichtung nach einem der Ansprüche 3-7,
**dadurch gekennzeichnet, dass** die oberen Formkörper (3, 4) nach unten sich öffnende Materialersparnisaussparungen (32, 42) aufweisen.

9. Schalldämmvorrichtung nach Anspruch 8,
**dadurch gekennzeichnet, dass** die benachbarten Materialersparnisaussparungen (32, 42) zweier benachbarter Formkörper (3, 4) als Eingriffsaussparungen für Verbindungskörper in der Schalldämmvorrichtung genutzt sind.

10. Schalldämmvorrichtung nach einem der Ansprüche 3-9,
**dadurch gekennzeichnet, dass** die unteren Formkörper (2) an ihrer Oberseite Randstege (23) aufweisen, die in Längsaussparungen (34, 44) an der Unterseite der oberen Formkörper (3, 4) eingreifen, um in Zusammenwirken mit der Klemmung der unteren Formkörper (2) am Schienenfuß (13) und der Klemmung der oberen Formkörper (3, 4) in den Schienenkammern (14, 15) einen mechanischen Verbund der Schalldämmvorrichtung an der Schiene (1) zu erreichen.

11. Schalldämmvorrichtung nach einem der Ansprüche 1-10,
**dadurch gekennzeichnet, dass** die Kammerfüllelemente bzw. die langgestreckten Formkörper (2, 3, 4) mit Aussparungen (22, 32, 42) zur Materialersparnis versehen sind.

12. Schalldämmvorrichtung nach Anspruch 11,
**dadurch gekennzeichnet, dass** die Aussparungen (32, 42) nahe den Enden der Kammerfüllelemente bzw. der oberen Formkörper (3, 4) als Eingriffsaussparungen für Verbindungskörper genutzt sind.

13. Schalldämmvorrichtung für Straßenbahnschienen (1), die einen Schienenkopf (10), einen Schienensteg (12), einen Schienenfuß (13) und beidseitig des Schienenstegs Schienenkammern (14, 15) aufweisen, umfassend
untere langgestreckte Formkörper (2) aus Schalldämmendem Material, die eine schlitzförmige Aussparung (20) zur Aufnahme des Schienenfußes (13) aufweisen, und in den unteren Bereich einer der Schienenkammern (14, 15) hinein reichen;
obere langgestreckte Formkörper (3, 4) aus Schalldämmendem Material, die eine an die Schienenkontur angepasste Form (30) aufweisen und mit dieser Form in den oberen Bereich einer Schienenkammer (14, 15) hinein reichen,
nach unten sich öffnende Aussparungen (32, 42) in den oberen langgestreckten Formkörpern (3, 4); sowie
klammerförmige Verbindungskörper, die an die Aussparungen (32, 42) angepasste Klammerfortsätze aufweisen, um in die Aussparungen (32, 42) der oberen Formkörper (3, 4) einzugreifen und benachbarte Formkörper miteinander zu verklammern.

14. Schalldämmvorrichtung für Straßenbahnschienen (1), die einen Schienenkopf (10), einen Schienensteg (12), einen Schienenfuß (13) und beidseitig des Schienenstegs Schienenkammern (14, 15) aufweisen, insbesondere nach einem der vorhergehenden Ansprüche, umfassend
untere langgestreckte Formkörper (2) aus Schalldämmendem Material, die eine schlitzförmige Aussparung (20) zur Aufnahme des Schienenfußes (13) aufweisen, und in den unteren Bereich einer der Schienenkammern (14, 15) hinein reichen;
obere langgestreckte Formkörper (3, 4) aus Schalldämmendem Material, die eine an die Schienenkontur angepasste Form (30) aufweisen und mit dieser Form in den oberen Bereich einer Schienenkammer (14, 15) hinein reichen, und die ferner an ihren Enden Eingriffsaussparungen (33, 43) aufweisen; sowie
klammerförmige Verbindungskörper (5), die mit ihren Klammerfortsätzen (51, 52) in die Eingriffsaussparungen (33, 43) der oberen langgestreckten Formkörper (3, 4) eingreifen und benachbarte Formkörper miteinander verklammern.

15. Schalldämmvorrichtung nach Anspruch 14,
**dadurch gekennzeichnet, dass** die Eingriffsaussparungen (33, 43) sich an der der Schienenkammer abgewandten Seite der oberen Formkörper (3, 4) befinden und aus einem Sackloch sowie einer Längsaussparung aufgebaut sind.

## Claims

1. Sound-damping device for tram rails (1), which have a rail head (10), a rail web (12), a rail foot (13) and on both sides of the rail web, rail chambers (14, 15), comprising:
elongated chamber-filling elements (2/3; 2/4; 100) made of sound-damping material with a shape which is adapted to the rail contour at least in some areas, and with side faces (36; 136) and end faces (24; 34; 44) for connection to end faces of an adjacent chamber-filling element,
**characterized in that**
at least one of the side faces (36; 136) near to end faces (34; 44; 134) have engagement cutouts (33, 43), and that clamp-shaped connection bodies (5) with clamp projections (51, 52) are provided which engage with the engagement cutouts (33, 43) and clamp adjacent chamber-filling elements together.

2. Sound-damping device according to Claim 1,
**characterized in that**
the end faces of the chamber-filling elements (100) have partial areas (124a, 124b, 134) offset relative to each other, in order to form a staircase-shaped fitting edge (110) between adjacent chamber-filling elements.

3. Sound-damping device according to Claim 1 or 2,
**characterized in that**
the chamber-filling elements (2/3; 2/4) comprise:
lower elongated shaped bodies (2) made of sound-damping material, which have a slot-shaped recess (20) for accommodating the rail foot (13) and which extend into the lower region of one of the rail chambers (14, 15), and
upper elongated shaped bodies (3, 4) made of sound-damping material, which have a shape (30) that is matched to the rail contour and extend with this shape into the upper region of a rail chamber (14, 15), wherein the engagement cutouts (33, 43) are mounted on the upper shaped bodies.

4. Sound-damping device according to any one of Claims 1-3,
**characterized in that**
the engagement cutouts (33, 43) are formed from a blind hole and an elongated cutout.

5. Sound-damping device according to Claim 4,
**characterized in that**
the blind hole and the clamp projections (51, 52) are designed with latching means.

6. Sound-damping device according to any one of Claims 3-5,
**characterized in that**
the upper shaped bodies (3, 4) have a length over two sleepers and the lower shaped bodies (2) a length between two sleepers.

7. Sound-damping device according to any one of Claims 3 -6,
**characterized in that**
the lower shaped bodies (2) have material saving cutouts (22) opening inwards.

8. Sound-damping device according to any one of Claims 3-7,
**characterized in that**
the upper shaped bodies (3, 4) have material saving cutouts (42) opening downwards.

9. Sound-damping device according to Claim 8,
**characterized in that**
the adjacent material saving cutouts (32, 42) of two adjacent shaped bodies (3, 4) are used as engagement cutouts for connection bodies in the sound damping device.

10. Sound-damping device according to any one of Claims 3 -9,
**characterized in that**
the lower shaped bodies (2) have edge webs (23) on their top side, which engage with longitudinal cutouts (34, 44) on the underside of the upper shaped bodies (3, 4), in order to obtain, in interaction with the clamping of the lower shaped bodies (2) on the rail foot (13) and the clamping of the upper shaped bodies (3, 4) in the rail chambers (14, 15), a mechanical coupling of the sound-damping device to the rail (1).

11. Sound-damping device according to any one of Claims 1-10,
**characterized in that**
the chamber-filling elements, or the elongated shaped bodies (2, 3, 4), are provided with cutouts (22, 32, 42) in order to reduce material usage.

12. Sound-damping device according to Claim 11,
**characterized in that**
the cutouts (32, 42) near the ends of the chamber-filling elements or of the upper shaped bodies (3, 4) are used as engagement cutouts for connection bodies.

13. Sound-damping device for tram rails (1), which have a rail head (10), a rail web (12), a rail foot (13) and on both sides of the rail web, rail chambers (14, 15), comprising
lower elongated shaped bodies (2) made of sound-damping material, which have a slot-shaped recess (20) for accommodating the rail foot (13) and which extend into the lower region of one of the rail chambers (14, 15) ;
upper elongated shaped bodies (3, 4) made of sound-damping material, which have a shape (30) that is matched to the rail contour and extend with this shape into the upper region of a rail chamber (14, 15), cutouts (32, 42) which open downwards in the upper elongated shaped bodies (3, 4); and
clamp-shaped connection bodies, which have clamp projections matched to the cutouts (32, 42), in order to engage with the cutouts (32, 42) of the upper shaped bodies (3, 4) and to clamp adjacent shaped bodies to each other.

14. Sound-damping device for tram rails (1), which have a rail head (10), a rail web (12), a rail foot (13) and on both sides of the rail web, rail chambers (14, 15), in particular according to any of the preceding claims, comprising
lower elongated shaped bodies (2) made of sound-damping material, which have a slot-shaped recess (20) for accommodating the rail foot (13) and which extend into the lower region of one of the rail chambers (14, 15) ;
upper elongated shaped bodies (3, 4) made of sound-damping material, which have a shape (30) that is matched to the rail contour and extend with this shape into the upper region of a rail chamber (14, 15), and which additionally have engagement cutouts (33, 43) at their ends; and
clamp-shaped connection bodies (5), which engage with their clamp projections (51, 52) in the engagement cutouts (33, 43) of the upper elongated shaped bodies (3, 4) and clamp adjacent shaped bodies to each other.

15. Sound-damping device according to Claim 14,
**characterized in that**
the engagement cutouts (33, 43) are located on the side of the upper shaped bodies (3, 4) facing away from the rail chamber and are formed from a blind hole and an elongated cutout.

## Revendications

1. Dispositif amortisseur sonore pour rails de tramway (1), qui présente un champignon (10), une âme (12), un patin (13) et des chambres de rails (14,15) des deux côtés de l'âme, comprenant :
des éléments de remplissage de chambre allongés (2/3 ; 2/4 ; 100) constitués d'un matériau amortisseur sonore avec au moins une forme adaptée par portions au contour du rail ainsi que des surfaces latérales (36 ;136) et des surfaces d'extrémité (24 ;34 ;44) pour raccorder aux surfaces d'extrémité d'un élément de remplissage de chambres voisin,
**caractérisé en ce que**
au moins une des surfaces latérales (36 ;136) présente à proximité des surfaces d'extrémité (34 ;44 ;134) des cavités de mise en prise (33,43), et
des corps de liaison en forme d'agrafe (5) sont pourvus de prolongements d'agrafe (51,52), qui viennent en prise dans les cavités de mise en prise (33,43) et accrochent les éléments de remplissage de chambre voisins les uns aux autres.

2. Dispositif amortisseur sonore selon la revendication 1, **caractérisé en ce que** les surfaces d'extrémité des éléments de remplissage de chambre (100) présentent des surfaces partielles (124a,124b ;134) décalées l'une contre l'autre, pour former une butée en forme d'escalier (110) entre des éléments de remplissage de chambre voisins.

3. Dispositif amortisseur sonore selon la revendication 1 ou 2, **caractérisé en ce que** les éléments de remplissage de chambre (2/3 ; 2/4) comprennent :
des corps moulés allongés inférieurs (2) constitués d'un matériau amortisseur sonore, qui présentent une cavité en forme de fente (20) pour recevoir le patin (13) et dans la zone inférieure atteignent l'intérieur d'une des chambres de rails (14,15), ainsi que
des corps moulés allongés supérieurs (3,4) constitués d'un matériau amortisseur sonore, qui présentent une forme (30) adaptée au contour de rail et avec cette forme atteignent l'intérieur de la zone supérieure d'une chambre de rail (14,15), dans lequel les cavités de mise en prise (33,43) à sont montées dans les corps moulés supérieurs.

4. Dispositif amortisseur sonore selon une des revendications 1-3, **caractérisé en ce que** les cavités de mise en prise (33,43) sont constituées par un trou borgne et une cavité oblongue.

5. Dispositif amortisseur sonore selon la revendication 4, **caractérisé en ce que** le trou borgne et les prolongements d'agrafe (51,52) sont conçus avec des moyens d'encliquetage.

6. Dispositif amortisseur sonore selon une des revendications 3-5, **caractérisé en ce que** les corps moulés supérieurs (3,4) présentent une longueur supérieure à deux seuils et les corps moulés inférieurs (2) une longueur comprise entre deux seuils.

7. Dispositif amortisseur sonore selon une des revendications 3-6, **caractérisé en ce que** les corps moulés inférieurs (2) présentent des cavités d'économie de matériau (22) ouvertes vers l'intérieur.

8. Dispositif amortisseur sonore selon une des revendications 3-7, **caractérisé en ce que** les corps moulés supérieurs (3,4) présentent des cavités d'économie de matériau (32,42) ouvertes vers le bas.

9. Dispositif amortisseur sonore selon la revendication 8, **caractérisé en ce que** les cavités d'économie de matériau voisines (32,42) de deux corps moulés voisins (3,4) sont utilisées comme cavités de mise en prise pour corps de liaison dans le dispositif amortisseur sonore.

10. Dispositif amortisseur sonore selon une des revendications 3-9, **caractérisé en ce que** les corps moulés inférieurs (2) présentent sur leur côté supérieur des gradins de bord (23), qui viennent en prise dans des cavités oblongues (34,44) sur le côté inférieur des corps moulés supérieurs (3,4), pour obtenir en coopération avec le serrage du corps moulé inférieur (2) sur le patin (13) et le serrage du corps moulé supérieur (3,4) dans les chambres de rail (14,15) une liaison mécanique du dispositif amortisseur sonore au rail (1).

11. Dispositif amortisseur sonore selon une des revendications 1-10, **caractérisé en ce que** les éléments de remplissage de chambre, resp. les corps moulés allongés (2,3,4)sont pourvus de cavités (22,32,42) à des fins d'économie de matériau.

12. Dispositif amortisseur sonore selon la revendication 11, **caractérisé en ce que** les cavités (32,42) sont utilisées près des extrémités des éléments de remplissage de chambre, resp. des corps moulés supérieurs (3,4) comme cavités de mise en prise pour corps de liaison.

13. Dispositif amortisseur sonore pour rails de tramway (1), qui présente un champignon (10), une âme (12), un patin (13) et des chambres de rails (14,15) des deux côtés de l'âme, comprenant :
des corps moulés allongés inférieurs (2) constitués d'un matériau amortisseur sonore, qui présentent une cavité en forme de fente (20) pour recevoir le patin (13) et dans la zone inférieure atteignent l'intérieur d'une des chambres de rails (14,15), ainsi que
des corps moulés allongés supérieurs (3,4) constitué d'un matériau amortisseur sonore, qui présentent une forme (30) adaptée au contour de rail et avec cette forme atteignent l'intérieur de la zone supérieure d'une chambre de rail (14,15),
des cavités (32,42) ouvertes vers le bas dans les corps moulés allongés supérieurs (3,4) ; ainsi que
des corps de liaison en forme d'agrafe, qui présentent des prolongements d'agrafe adaptés aux cavités (32,42), pour venir en prise dans les cavités (32,42) des corps moulés supérieurs (3,4) et accrocher des corps moulés voisins les uns aux autres.

14. Dispositif d'amortisseur sonore pour rails de tramway (1), qui présente un champignon (10), une âme (12), un patin (13) et des chambres de rails (14,15) des deux côtés de l'âme, notamment selon une des revendications précédentes, comprenant :
des corps moulés allongés inférieurs (2) constitués d'un matériau amortisseur sonore, qui présentent une cavité en forme de fente (20) pour recevoir le patin (13) et dans la zone inférieure atteignent l'intérieur d'une des chambres de rails (14,15), ainsi que
des corps moulés allongés supérieurs (3,4) constitués d'un matériau amortisseur sonore, qui présentent une forme (30) adaptée au contour de rail et avec cette forme atteignent l'intérieur de la zone supérieure d'une chambre de rail (14,15), et qui présentent en outre à leurs extrémités des cavités de mise en prise (33,43) ; ainsi que
des corps de liaison en forme d'agrafe (5), qui viennent en prise dans les cavités de mise en prise (33,43) par leurs prolongements d'agrafe (51,52) et accrochent les corps moulés voisins (3,4) les uns aux autres.

15. Dispositif amortisseur selon la revendication 14, **caractérisé en ce que** les cavités de mise rn prise (33,43) se trouvent dans le côté des corps moulés supérieurs (3,4) qui se détourne de la chambre de rail et sont constituées par un trou borgne et une cavité oblongue.
